# EUROPÄISCHE PATENTSCHRIFT

(11) **EP 0 059 874 B1**
(45) Veröffentlichungstag und Bekanntmachung des Hinweises auf die Patenterteilung: **07.08.1985**
(21) Anmeldenummer: 82101356.2
(22) Anmeldetag: 23.02.1982
(51) Int. Cl.: E05B 47/00, E05B 27/00, E05B 29/00, E05B 45/10

(54) **Zylinderschloss mit Schlüssel zur mechanischen oder elektromechanischen Verriegelung**
Cylinder lock with key for mechanical or electro-mechanical locking
Serrure cylindrique avec clé pour verrouillage mécanique ou électromécanique

(30) Priorität: 06.03.1981 DE 3108476
(43) Veröffentlichungstag der Anmeldung: 15.09.1982
(73) Patentinhaber: Gelhard, Egon, D-53909 Zülpich (DE)
(72) Erfinder: Gelhard, Egon, D-53909 Zülpich (DE)
(74) Vertreter: Zipse + Habersack

## Beschreibung

Die Erfindung bezieht sich auf Schließzylinder wobei durch den Schließbart eine mechanische Verriegelung betätigt werden kann und gleichzeitig durch die elektronischen Bauteile Signale für eine weitere Verriegelung und/oder Kontrolle und/oder zur Ansteuerung von Alarmanlagen verwendet werden können. Singemäß gilt die Anwendung auch für Zentralverriegelungsanlagen.

Aus der europaischen Patentanmeldung EP-A-13 253 ist eine mechanisch und elektrisch/elektronisch bedienbare Schließeinrichtungen bekannt, die vom Hersteller, aber auch vom Anwender, codierbar ist.

Dabei erfolgt das Codieren durch Austausch von mechanischen und elektrischen Bauelementen sowohl im Schlüssel als auch im Schloßgehäuse.

Diese durch den Anwender ausführbare Codierung ist schwierig, zeitaufwendig und erfordert höchste Konzentration, darüber hinaus noch teuer und kompliziert in der Herstellung, da vielgliedrig.

Der vorliegenden Erfindung liegt die Aufgabe zugrunde, dem Anwender eine einfache, schnelle und sichere Codierung sowohl des mechanischen als auch elektrischen Teiles der Schließeinrichtung zu bieten und vor allem darin, eine bauliche Lösung zu finden, die die Anwendung und Übertragung des Erfindungsgegenstandes auf Profil-Einbau-Schließzylinder ermöglicht.

Zur Lösung der gestellten Aufgabe wird ein Zylinderschloß mit Schlüssel zur mechanischen oder elektromechanischen Verriegelung bzw. elektrischen Signalabgabe mit umcodierbaren Zuhaltungseinrichtungen und elektrische Ströme beeinflussenden oder erzeugenden Einrichtungen, bestehend aus einem Zylindergehäuse mit den Schließbart tragenden Zylinderkern und durchgehendem Schlüsselkanal mit in diesen einmündenden Kanälen für Kernplättchen, wobei Schlüssel und Schließkanal miteinander kooperierende, auswechselbare und codierbare mechanische und elektrische Ströme beeinflussende oder erzeugende Einrichtungen zur mechanischen oder elektromechanischen Verriegelung oder zu sonstigen beliebigen Signalauslösungen aufweisen, vorgeschlagen, welches dadurch gekennzeichnet ist, daß die mechanischen Einrichtungen zur Betätigung bzw. zum Auslösen der mechanischen Verriegelung im Schlüssel mit den elektrischen/elektronischen Einrichtungen zur elektromechanischen Verriegelung oder Signalauslösung jeweils eine korrespondierende, zur Codierung auswechselbare Bauteileinheit bilden.

Die Lösung besteht in Sonderheit darin, daß im Schlüssel je zwei zu einer Einheit zusammengefaßte « Zähne ausgewechselt werden, die, voneinander elektrisch isoliert, auch gleichzeitig die Kontakte für das nachgeschaltete elektrische Bauelement (z. B. Widerstand, Kondensator, Spule, Transistor oder Diode, aktive und passive, beliebiger Art) bilden, die in die Auswechseleinheit mit integriert sind.

Im Zylinderkern sind damit nur noch die den Zähnen entsprechenden Kernstifte auszuwechseln. Durch eine Trennung des Schlüssels in einen Schlüsselkörper und in aufsteckbare oder verschiebbare Schlüsselköpfe ist es möglich, auch Doppelzylinder beidseitig unterschiedlich zu codieren und trotzdem mit nur einem Schlüssel zu betätigen.

Im einzelnen ergeben sich folgende Hauptvorteile :
1. Die Codiereinheiten für die mechanische und elektrische Codierung sind zu einem Element zusammengefaßt.
2. Im Zylinderkern sind nur die entspreschenden Kernstifte für die mechanische Zuhaltung auszuwechseln.
3. Die gleichzeitige Codierung von mechanischen und elektrischen Bauelementen ergibt bei Ausnutzung der vollen Einbaubreite des Doppelzylinders mit zwölf mechanischen Zuhaltungen und sechs elektrischen/elektronischen Bauelementen eine bislang unerreichbare Variation und damit Sicherheit.
4. Durch die Besonderheit des Schlüssels, der durch die Trennung in Körper und Kopf das gleichgerichtete Einschieben des Schlüsselkörpers in den Schlüsselkanal von links und rechts (innen und außen) ermöglicht, ist es möglich, einen einteiligen Zylinderkern ohne Kupplung der rechten und linken Hälfte auszubilden, was hinsichtlich Festigkeit und Bauaufwand große Vorteile bietet. (Die gefürchtete « Bruchstelle der bekannten Profilschließzylinder wird dadurch eliminiert).
5. Da sowohl der Schlüsselkörper, der Zylinderkern als auch das Zylindergehäuse aus elektrisch nicht leitendem Material, z. B. Kunststoff mit hoher Festigkeit und Beständigkeit, hergestellt sind, entfällt die Notwendigkeit, die « Leitungswege für die elektrischen Codierglieder und- Kontaktelemente zu isolieren.
6. Durch farbliche Paarungskennzeichnung von auswechselbarem « Zahnpaar » und « Kernplättchen ist eine einfache, leichte, unverwechselbare Codierung durch den Anwender möglich.

Der Erfindungsgegenstand ist übertragbar auf ein- und mehrachsige Verriegelungsanlagen und nicht nur auf Profilschließzylinder beschränkt, z. B. Aufsteckschlösser, Tresorverriegelungsanlagen, Behälterschlösser.

Eine Ausführungsvariante des Erfindungsgegenstandes als Doppelschließzylinder für ein Türschloß ist in den folgenden Figuren 1-5 dargestellt.
Figur 1 zeigt eine schematische, perspektivische Explosionszeichnung des Zylindergehäuses mit Einbauelementen.
Figur 2 zeigt eine schematische, perspektivische Explosionszeichnung des durchgehenden, ungeteilten Zylinders mit Einbauelementen und beidseitig aufgesetzter Schlüsselkanal-Abdeckeinrichtung.
Figur 3 zeigt eine schematische, perspektivische Explosionszeichnung des Schlüssels mit Einbauteilen und beidseitig aufsteckbaren Schlüsselköpfen.
Figur 4 zeigt eine schematische, unma- ßstäbliche, perspektivische Zeichnung eines Schlüssels mit längsverschiebbarem Schlüsselkopf.
Figur 5 zeigt einen Querschnitt in stark vergrößtertem Maßstab durch einen Schließzylinder in entsperrter Stellung.

Wie sich aus Fig. 1 ergibt, sind im Zylindergehäuse 1 mit der glatt durchgehenden Zentralbohrung 2 für den Zylinderkern beidseitig Rechteckkanäle 3 für die Kernstücke angebracht, die auch taschenförmige Ausnehmungen 4 für die Gehäuseplättchenfeder aufweisen können.

Die Rechteckkanäle für die Kernstücke münden in den Kanal für den Kontaktschieber 5, durch den auch die Kernplättchen 13 und Gehäuseplättchen 6, angepreßt durch die Zylinderdruckfeder 7, eingeführt werden, welche sich wiederum auf den Kontaktplättchen 8 abstützen, die im Verschlußschieber 9 eingebettet und mit dem Kabelsatz 10 verlötet sind.

Im einteiligen Zylinderkern 11 (Fig. 2) ist zentral der rechteckige durchgehende Schlüsselkanal 12 angeordnet, in dessen rechteckigen Kanälen 14 für die Kernplättchen sich die als Zuhaltungen wirksam werdenden Kernplättchen 13 durch das Einschieben des Schlüssels so bewegen, daß in der entsperrten Stellung ihre bogenförmigen Unterkanten durchmesserkonform zu liegen kommen.

Über den Zylinderkern 11 wird beim Einführen in das Zylindergehäuse (Fig. 1) der Schließbartring 15 mit dem angesetzten Schließart 16 geschoben, wobei beide, z. B. durch eine Madenschraube 17, kraft- und formschlüssig mit dem Zylinder 11 verbunden sind.

Zur Abdeckung des Schlüsselkanals 12 sind beidseitig im Zylinder 11 Schieberkanäle 19 angeordnet, in denen sich je zwei Schieber 19 bewegen und durch je zwei Schieberfedern' 20 in Mittellage geschoben werden, so daß der Schlüsselkanal bei gezogenem Schlüssel verschlossen ist.

Die Abstützung der Schieberfedern 20 und die Abdeckung der Schieberkanäle 18 erfolgt durch zwei Kappen 21, die auf je einem Absatz 22 des Zylinderkernes 11 aufgepreßt werden.

Der Schlüssel gemäß Fig. 3 besteht aus dem eingentlischen Schlüsselkörper 23, in dessen Taschen 24 die Codiereinheiten 25 vom Hersteller und/oder Anwender eingesetzt werden. Diese Codiereinheiten 25 bestehen aus dem elektrischen oder elektronischen Bauelement 26, auf dessen zwei Anschlußdrähten 27 je ein in der Formgebung unterschiedlich hohes Zahnsegment 28 elektrisch leitend aufgesetzt wird und aus einer fünfseitigen Umspritzung 29 aus isolierendem Kunststoff. Der Schlüsselkörper 23 wird handhabbar durch einen beidseitig aufsteckbaren Schlüsselkopf 30, der durch eine eingelegte Blattfeder 31, die in eine Ausnehmung 32 des Schlüsselkörpers 23 einrastet, fixiert wird.

Bohrungen 33 zentral über den Taschen 24 ermöglichen es, mit einem kleinen Stift die Codiereinheiten aus dem Schlüsselkörper herauszuschieben und durch andere zu ersetzen. Dieses Ein- und Ausschieben wird erleichtert durch einen Längsschlitz34, der den Schlüsselkörper leicht aufspreizbar macht.

Der Schlüsselkörper 23 kann aber auch, wie aus Fig. 4 ersichtlich, durch einen Schlüsselkopf 30 handhabbar gemacht werden, der mit einem Kanal für den Schlüsselkörper 35 versehen ist, so daß der Kopf 30 in eine vordere Stellung 36 oder in eine hintere Stellung 37 verschoben werden kann, so daß eine nutzbare Schlüssellänge 38 vorn übrig bleibt. Eine Rasterkugel 39, in einer Bohrung 40 im Schlüsselkopf 30 geführt und durch eine Feder 41 in eine Kugelmulde 42 im Schlüsselkörper 23 gepreßt, fixiert den Schlüsselkopf.

In der zentralen Bohrung 2 (Fig. 5) des Zylindergehäuses 1 ist der Zylinderkern 11 spielfrei drehbar gelagert, in dessen Schlüsselkanal 12 im gezeigten Querschnitt der Schlüsselkörper 23 eingeführt ist.

Der Querschnitt, auch durch den Schlüsselkörper 23, zeigt die Lage und Anordnung des elektrischen oder elektronischen Bauelements 26, auf dessen Anschlußdrähten 27 die Zahnsegmente 28 elektrisch leitend aufgesetzt sind.

Umschlossen werden 26, 27 und 28 durch die Ummantelung 29.

Diese Zahnsegmente weisen senkrecht zur Richtung der Schlüssellängsachse schräge Flankenflächen 43 auf, die mit den Flankenflächen 44 der Kernplättchen 13 korrespondieren.

Im Rechteckkanal 3 werden die Gehäuseplättchen 6 durch die Zylinderdruckfeder 7 gegen die Kernplättchen 13 geschoben und bilden über die Verbindungslitze 46 den elektrischen Strompfad des elektrischen oder elektronischen Elements 26 über Kernplättchen 13, gehäuseplättchen 6, Fußkontaktstück 45 zum Kontaktplättchen 8 im Verschlußschieber 9 bis hin zum Kabelsatz 10, wobei die Verbindungsstellen 47 für verlustarme Stromübertragung sorgen.

## Patentansprüche

1. Zylinderschloß mit Schlüssel (23, 24) zur mechanischen oder elektromechanischen Verriegelung bzw. elektrischen Signalabgabe mit umcodierbaren Zuhaltungseinrichtungen und elek₋ trische Ströme beeinflussenden oder erzeugenden Einrichtungen, bestehend aus einem Zylindergehäuse (1) mit den Schließbart tragenden Zylinderkern (11) und durchgehendem Schlüsselkanal (12) mit in diesen einmündenden Kanälen (14) für Kernplättchen (13), wobei Schlüssel und Schließkanal miteinander kooperierende, auswechselbare und codierbare mechanische und elektrische Ströme beeinflussende oder erzeugende Einrichtungen zur mechanischen oder elektromechanischen Verriegelung oder zu sonstigen beliebigen Signalauslösungen aufweisen, dadurch gekennzeichnet, daß die mechanischen Einrichtungen (6, 7, 8, 9) zur Betätigung bzw. zum Auslösen der mechanischen Verriegelung im Schlüssel (23, 24) mit den elektrischen/elektronischen Einrichtungen (26, 27, 28) zur elektromechanischen Verriegelung oder Signalauslösung jeweils eine korrespondierende, zur Codierung auswechselbare Bauteileinheit bilden.

2. Zylinderschloß mit Schlüssel nach Anspruch 1, dadurch gekennzeichnet, daß die mechanischen Verriegelungseinrichtungen Strombahnen für die elektrischen/elektronischen Einrichtungen zur Codierung bilden.

3. Zylinderschloß mit Schlüssel nach Anspruch 1 und 2, dadurch gekennzeichnet, daß in einem einteiligen, vom Zylindergehäuse (1) umgebenen Zylinderkern (11) ein durchgehender Schlüsselkanal (12) angeordnet ist, in welchem rechteckige Kanäle (14) für die als Zuhaltung wirkenden Kernplättchen (13) vorgesehen sind, gegen die durch Federn (7) belastete, in Rechteckkanälen (3) im Zylindergehäuse (1) angeordnete Gehäuseplättchen (6) gedrückt werden, die sich auf mit einem Kabel (10) verbundenen Kontaktplättchen (8) abstützen, die auf einem Verschlußschieber (9) angeordnet sind, der in einem Kanal (5) am Zylindergehäuse (1) anbringbar ist.

4. Z^{y}linderschloß mit Schlüssel nach den Ansprüchen 1-3, dadurch gekennzeichnet, daß über dem Zylinderkern (11) der Schließbartring (15) mit angesetztem Schließbart (16) angeordnet ist, der mit einer Madenschraube (17) fest mit dem Zylinderkern (11) verbunden ist.

5. Zylinderschloß mit Schlüssel nach den Ansprüchen 1-3, dadurch gekennzeichnet, daß die Kernplättchen (13) eine bogenförmige Kontaktstelle zur Feinanpassung und für mehr Stufensprünge ausgebildet sind.

6. Zylinderschloß mit Schlüssel nach einem oder mehreren der vorhergehenden Ansprüche, dadurch gekennzeichnet, daß zur Abdeckung des Schlüsselkanals (12) beidseitig im Zylinder (11) Schieberkanäle (18) angeordnet sind, in denen sich je zwei Schieber (19) bewegen und durch je zwei Schieberfedern (20) in Mittellage geschoben werden, so daß der Schlüsselkanal bei gezogenem Schlüssel verschlossen ist.

7. Zylinderschloß mit Schlüssel nach einem oder mehreren der vorhergehenden Ansprüche, dadurch gekennzeichnet, daß die Abstützung der Schieberfedern (20) und die Abdeckung der Schieberkanäle (18) durch zwei Kappen (21), die auf je einem Absatz (22) des Zylinderkernes (11) aufgepreßt werden, erfolgt.

8. Zylinderschloß mit Schlüssel nach einem oder mehreren der vorhergehenden Ansprüche, dadurch gekennzeichnet, daß der Schlüssel aus dem länglichen Schlüsselkörper (23) besteht, in dem querverlaufende, mit Bohrungen (33) versehene Taschen (24) zur Aufnahme der je eine Baueinheit bildenden Codiereinrichtung vorgesehen sind, die aus dem elektrischen oder elektronischen Bauelement (26) bestehen, auf dessen zwei Anschlußdrähten (27) je ein in der Formgebung unterschiedlich hohes Zahnsegment (28) elektrisch leitend aufgetzt wird und durch eine fünfseitige Umspritzung (29) aus isolierendem Kunststoff.

9. Zylinderschloß mit Schlüssel nach Anspruch 8, dadurch gekennzeichnet, daß der Schlüsselkörper (23) handhabbar wird durch einen beidseitig aufsteckbaren Schlüsselkopf (30), der durch eine eingelegte Blattfeder (31), die in eine Ausnehmung (32) des Schlüsselkörpers (23) einrastet, fixiert wird.

10. Zylinderschloß mit Schlüssel nach Anspruch 8, dadurch gekennzeichnet, daß der Schlüsselkörper (23) durch einen Schlüsselkopf (30) handhabbar gemacht wird, der mit einem Kanal für den Schlüsselkörper (35) versehen ist, so daß der Kopf 30 in eine vordere Stellung (36) oder in eine hintere Stellung (37) verschoben werden kann, so daß eine nutzbare Schlüssellänge (38) vorn übrig bleibt, wobei eine Rasterkugel (39), in einer Bohrung (40) im Schlüsselkopf (30) geführt und durch eine Feder (41) in eine Kugelmulde (42) im Schlüsselkörper (23) gepreßt, den Schlüsselkopf fixiert.

11. Zylinderschloß mit Schlüssel nach einem oder mehreren der vorhergehenden Ansprüche, dadurch gekennzeichnet, daß das Zylindergehäuse (1), der Zylinderkern (11) und der Schlüsselkörper (23) aus elektrisch nicht leitendem Kunststoff bestehen.

## Claims

1. Cylinder lock with key (23, 24) for mechani- calor electromechanical locking or emitting electrical signals, with recodable tumbler devices and devides influencing or producing electric currents, consisting of a cylinder housing (1) with the cylinder core (11) carrying the locking bit and a continuous key channel (12) with channels (14) for core plates (13) leading into it, wherein the key and lock channel have devices which cooperate with each other, are exchangeable and codable and influence or produce mechanical and electrical currents for mechanical or electromechanical locking or to trigger other desired signals, characterised in that the mechanical devices (6, 7, 8, 9) for activating or releasing the mechanical locking in the key (23, 24) each form with the electrical/electronic devices (26, 27, 28) for electromechanical locking or signal triggering a corresponding unit which is exchangeable for coding.

2. Cylinder lock with key according to claim 1, characterised in that the mechanical locking devices form current paths for the electrical/elec- troniq devices for coding.

3. Cylinder lock with key according to claims 1 and 2, characterised in that in a unitary cylinder core (11) surrounded by the cylinder housing (1) a continuous key channel (12) is arranged, in which rectangular channels (14) are provided for the core plates (13) functioning as tumblers, against which housing plates (6) are pressed, which are loaded by springs (7) and are arranged in rectangular channels (3) in the cylinder housing (1), and which are supported on contact plates (8) connected to a cable (10), which are arranged on a locking slide (9) which can be installed in a channel (5) in the cylinder housing (1).

4. Cylinder lock with key according to claims 1-3, characterised in that above the cylinder core (11) the locking bit ring (15) with attached locking bit (16) is arranged, which is fixedly attached to the cylinder core with a grub screw (17).

5. Cylinder lock with key according to claims 1-3, characterised in that the core plates (13) are formed as an arcuate contact point for fine adjustment and for more stepped advancement.

6. Cylinder lock with key according to one or more of the preceding claims, characterised in that to cover the key channel (12) slide channels (18) are arranged on both sides in the cylinder (11), in each of which channels two slides (19) move and each of which is urged by two slide springs (20) into the centre position, so that the key channel is closed when the key is with-drawn.

7. Cylinder lock with key according to one or more of the preceding claims, characterised in that the supporting of the slide springs (20) and the covering of the slide channels (18) is effected by two caps (21) which are each pressed on a shoulder (22) of the cylinder core (11).

8. Cylinder lock with key according to one or more of the preceding claims, characterised in that the key consists of the elongated key body, in which transverse pockets (24) provided with bores (33) are disposed to receive the coding device which forms each unit and which consist of the electrical or electronic structural element (26), on each of whose two contact wires (27) a differently shaped high toothed segment (28) is electrically conductively set, and by a five-sided sprayed coating of insulating plastics material.

9. Cylinder lock with key according to claim 8, characterised in that the key body (23) is manipulable by a key head (30) securable on both sides and which is secured by an inserted leaf spring (31) which engages in a recess (32) in the key body (23).

10. Cylinder lock with key according to claim 8, characterised in that the key body (23) is made manipulable by a key head (30) which is provided with a channel for the key body (35) so that the head (30) can be displaced into a forward position (36) or into a rearward position (37) such that a usable key length (38) remains available in front of it, wherein a raster-ball (Rasterkugel) (39), located in a bore (40) in the key head (30) and pressed by a spring (41) into a ball through (42) in the key body (23), secures the key head.

11. Cylinder lock with key according to one or more of the preceding claims, characterised in that the cylinder housing (1), the cylinder core (11) and the key body (23) are of electrically nonconductive plastics material.

## Revendications

1. Serrure cylindrique avec clé (23, 24) pour verrouillage mécanique ou électromécanique ou émission de signal électrique, avec dispositifs de retenue transcodabie et dispositifs influençant ou engendrant des courants électriques, formée d'un corps cylindrique (1) avec coeur de cylindre (11) portant le panneton et conduit de clé continu (12), avec conduits (14) débouchant dans celui-ci, destinés à des plaquettes de coeur (13), la clé et le conduit de clé présentant des agencements coopérant entre eux, interchangeables et codables, mécaniques et influençant ou engendrant des courants électriques, pour le verrouillage mécanique ou électromécanique ou pour d'autres déclenchements quelconques de signaux, caractérisée en ce que les agencements mécaniques (6, 7, 8, 9) servant à actionner ou à déclencher le verrouillage mécanique dans la clé (23, 24) forment chaque fois, avec les agencements électri- ques/électroniques (26, 27, 28) de verrouillage électromécanique ou de déclenchement de signaux, un bloc correspondant pouvant être changé pour le codage.

2. Serrure cylindrique avec clé selon la revendication 1, caractérisée en ce que les agencements mécaniques de verrouillage forment des trajets conducteurs pour les agencements électri- ques/électroniques pour le codage.

3. Serrure cylindrique avec clé selon les revendications 1 et 2, caractérisée en ce que dans un coeur de cylindre (11) en une seule pièce, entouré par le corps de cylindre (1), est disposé un conduit de clé continu (12) dans lequel sont prévus des conduits rectangulaires (14) pour les plaquettes de coeur (13) servant à la retenue, contre lesquellès sont poussées les plaquettes de corps (6) sollicitées par des ressorts (7), disposés dans des conduits rectangulaires (3) du corps de cylindre (1) et qui s'appuient sur des plaquettes de contact (8) reliées à un câble (10) et disposées sur un coulisseau de fermeture (9) qui peut être disposé dans un conduit (5) du corps de cylindre (1).

4. Serrure cylindrique avec clé selon l'une quelconque des revendications 1 à 3, caractérisée en ce qu'au-dessus du cœur de cyclindre (11) est disposé l'anneau de panneton (15) sur lequel est posé le panneton (16) et qui est relié solidairement au coeur de cylindre (11) par une vis sans tête (17).

5. Serrure cylindrique avec clé selon l'une quelconque des revendications 1 à 3, caractérisée en ce que les plaquettes de coeur (13) présentent une zone de contact arquée pour l'ajustement précis et sont conçues pour plusieurs sauts de gradin.

6. Serrure cylindrique avec clé selon une ou plusieurs des revendications précédentes, caractérisée en ce que pour le recouvrement du conduit de clé (12) sont disposés des deux côtés, dans le cylindre (11), des conduits de coulisseau (18) dans chacun desquels se meuvent deux coulisseaux (19) qui sont poussés à la position moyenne chacun par deux ressorts de coulisseau (20), de sorte que le conduit de clé est fermé quand la clé est retirée.

7. Serrure cylindrique avec clé selon une ou plusieurs des revendications précédentes, caractérisée en ce que le soutien des ressorts de coulisseau (20) et le recouvrement des conduits de coulisseau (18) sont assurés par deux chapeaux (21) qui sont emmanchés chacun sur un gradin (22) du coeur de cylindre (11).

8. Serrure cylindrique avec clé selon une ou plusieurs des revendications précédentes, caractérisée en ce que la clé est formée du corps de clé allongé (23), dans lequel sont prévus des logements (24) dirigés transversalement, munis de perforation (33), pour loger le dispositif de codage formant chaque fois un bloc, qui sont formés du composant électrique ou électronique (26) sur chacun des deux fils de connexion (27) duquel se pose de façon conductrice de l'électricité un secteur denté (28) de hauteur différente dans sa forme et par un enrobage de matière synthétique isolante par projection (29) sur cinq côtés.

9. Serrure cylindrique avec clé selon la revendication 8, caractérisée en ce que le corps de clé (23) est rendu maniable par une tête de clé (30) pouvant se glisser en place des deux côtés, qui est fixée par un ressort à lame inséré (31) qui s'arrête dans un évidement (32) du corps de clé (23).

10. Serrure cylindrique avec clé selon la revendication 8, caractérisée en ce que le corps de clé (23) est rendu maniable par une tête de clé (30) qui est munie d'un conduit pour le corps de clé (35), de sorte que la tête (30) peut être amenée à coulisser à une position antérieure (36) ou à une position postérieure (37), de sorte qu'il subsiste à l'avant une longueur de clé utilisable (38), une bille d'arrêt (39) étant guidée dans une perforation (40) de la tête de clé (30) et fixant la tête de clé, par un ressort (41), dans un creux sphérique (42) du corps de clé (23).

11. Serrure cylindrique avec clé selon une ou plusieurs des revendications précédentes, caractérisée en ce que le corps de cylindre (1), le cour de cylindre (11) et le corps de clé (23) sont formés de matière synthétique non conductrice de l'électricité.
